# DEMANDE DE BREVET EUROPEEN

(11) **EP 0 088 712 A1**
(43) Date de publication de la demande: **14.09.1983**
(21) Numéro de dépôt: 83440018.6
(22) Date de dépôt: 04.03.1983
(51) Int. Cl.: A62B 35/00, A63B 29/02

(54) **Culotte-baudrier**

(30) Priorité: 05.03.1982 FR 8203882
(71) Demandeur: Voynnet Pere & Fils, S.A.R.L., F-25340 Clerval (FR)
(72) Inventeur: Motte, Denis, F-25110 Baume les Dames (FR)
(74) Mandataire: Bossard, Jacques-René

(57) **Abrégé**

Culotte baudrier comportant:
- une culotte (2) proprement dite affectant sensiblement la forme d'un trapèze isocèle dont la grande base (3) enserre partiellement la taille de l'utilisateur, et dont la petite base (13) viendra s'appliquer contre le bas des muscles fessiers;
- au moins une sangle abdominale (6) fixée à l'un des sommets (4) de la grande base;
- deux sangles d'entre-jambe respectivement gauche (14) et droite (15) fixées à chacun des sommets de la petite base (13);
- des moyens (8, 9) de blocage et de réglage des sangles abdominales et d'entre-jambe disposés aux sommets de ia grande base de la culotte.

Application: déplacement sur corde.

## Description

La présente invention a pour objet une culotte-baudrier utilisable en particulier complémentairement à un dispositif individuel de déplacement sur une corde, du type comportant essentiellement une culotte enserrant les muscles fessiers et au moins partiellement la taille de l'utilisateur.

On connait déjà des baudriers de ce type, utilisés essentiellement pour l'alpinisme et la spéléologie. Cependant, les dispositifs connus sont plutôt du type harnais, et en outre ils nécessitent de nombreux réglages pour leur adaptation à chaque utilisateur, ce qui rend leur utilisation complexe et malaisée.

L'invention a pour objet en conséquence de proposer une culotte-baudrier qui soit d'utilisation très simple et qui puisse s'adapter à chaque utilisateur sans réglage complexe.

Conformément à l'invention ce résultat est obtenu avec une culotte-baudrier de type décrit ci-dessus, caractérisée en ce qu'elle comporte :
- une culotte proprement dite affectant sensiblement la forme d'un trapèze isocèle dont la grande base enserre partiellement la taille de l'utilisateur, et dont la petite base viendra s'appliquer contre le bas des muscles fessiers ,
- au moins une sangle abdominale fixée à l'un des sommets de la grande base,
- deux sangles d'entre-jambe respectivement gauche et droite fixées à chacun des sommets de la petite base,
- des moyens de blocage et de réglage des sangles abdominale et d'entre-jambe disposés aux sommets de la grande base de la culotte.

Selon un mode avantageux de mise en oeuvre, on disposera une sangle abdominale gauche et une sangle abdominale droite, celles-ci passant par un anneau de renvoi central porté par l'extrémité d'une sangle de sécurité fixée à la petite base du trapèze formant la culotte et disposée dans l'entre-jambe de l'utilisateur.

Avantageusement, les moyens de blocage et de réglage des sangles seront communs respectivement à la sangle abdominale droite et la sangle d'entre-jambe gauche d'une part, et à la sangle abdominale gauche et la sangle d'entre-jambe droite d'autre part, les deux sangles d'entre-jambe se croisant.

Les moyens de réglage et de blocage consisteront de manière avantageuse en deux anneaux dans lesquels peuvent coulisser les sangles, de manière en elle-même connue pour d'autres applications.

De manière particulièrement intéressante, mais non limitativement, la culotte-baudrier conforme à l'invention pourra être utilisée en combinaison avec un dispositif bloqueur-descendeur tel que celui décrit dans le brevet français 2 422 587.

On comprendra mieux l'invention à l'aide de la description ci-après d'un mode préféré de mise en oeuvre, en référence aux dessins annexés dans lesquels :
- la figure 1 est une élévation schématique d'une culotte-baudrier conforme à l'invention,
- la figure 2a illustre le détail des moyens de réglage et de blocage des sangles,
- la figure 2b illustre le serrage de la culotte-baudrier et son aspect général de face en position d'utilisation.

La culotte-baudrier désignée généralement (1) se compose essentiellement d'une culotte (2) proprement dite affectant la forme sensiblement d'un trapèze isocèle dont la grande base (3) enserre la taille de l'utilisateur.

A chaque sommet (4,5) de la grande base sont fixées des sangles abdominales respectivement gauche (6) et droite (7). Avantageusement il s'agira d'une même sangle qui sera piquée tout le long de la base (3) et qui servira en outre de renfort.

A chacun des sommets (4,5) est également disposé un dispositif de réglage et de blocage (8,9) consistant essentiellement chacun en deux anneaux montés sur une patte (10) piquée sur la culotte. Ce dispositif est visible clairement à la figure 2a.

Bien que l'utilisation d'une seule sangle telle que (6) soit possible, celle-ci venant coopérer avec le système de réglage et de blocage (9) du côté opposé, il sera préférable de prévoir deux sangles (6,7).

Sur la petite base et perpendiculairement à celle-ci est piquée une sangle (11) qui a une double fonction.

Elle sert en effet de sécurité pour le cas où l'une ou l'autre sangle viendrait à céder ou serait mal bloquée.

Elle porte en outre à son extrémité libre un anneau de renvoi (12).

Le fonctionnement est le suivant pour les sangles abdominales :
- l'utilisateur place la culotte et prend les sangles abdominales gauche et droite,
- puis il fait passer dans son entre-jambe la sangle (11) et place l'anneau (12) à hauteur de ceinture devant lui,
- il fait alors passer chacune des sangles (6,7) dans l'anneau de renvoi (12), puis règle et bloque l'extrémité libre de chacune des sangles (6,7) grâce aux anneaux (8,9).

On réalise ainsi un blocage abdominal.

Sur la petite base (13) de la culotte et sensiblement dans le prolongement des côtés du trapèze sont fixées deux sangles d'entre-jambe respectivement gauche (14) et droite (15).

De la même manière, ces sangles pourront se prolonger jusqu'aux sommets correspondants (4,5) de la grande base par piqure sur toute la longueur des côtés du trapèze, dans un but de renforcement.

La sangle d'entre-jambe gauche (14)sera également réglée et bloquée grâce au système (9) disposé sur le côté droit, et inversement. Les deux sangles (14) et (15) se croisent donc au niveau de l'entre-jambe de l'utilisateur ce qui assure un maintien optimal.

Le réglage et le blocage sont obtenus de la manière suivante sur un côté :
- on fait passer l'extrémité libre de la sangle (14) et l'extrémité libre de la sangle (7) dans les deux anneaux du système (9),
- puis on fait repasser ces deux extrémités libres extérieurement à l'anneau extérieur et on les réintroduit dans l'anneau intérieur, c'est-à-dire du côté de l'anneau de renvoi.

Par un mouvement de traction simultané représenté à la figure 2b, on obtient le réglage et le blocage des sangles.

Un certain nombre d'aménagements pratiques pourront être prévus.

Ainsi les côtés (16,17) de la culotte pourront être munis d'un matelassage (18,19) augmentant le confort.

De même on pourra prévoir au niveau de la ceinture un anneau pour l'accrochage du sac de rangement du dispositif.

Enfin, les extrémités libres des sangles seront avantageusement repliées et piquées de manière à former un bourrelet assurant une sécurité supplémentaire car un tel bourrelet peut difficilement glisser entre les deux anneaux des systèmes (8,9).

Comme schématisé aux figures 2a et 2b, ce baudrier pourra être utilisé complémentairement à un dispositif bloqueur descendeur (20) tel que décrit dans le brevet français 2 422 587. Il lui sera relié par un maillon rapide (21) accroché à l'anneau de renvoi (12).

Enfin la culotte pourra comporter sur sa partie arrière un autre anneau d'accrochage (22) pour l'attache d'une sangle supérieure non représentée passant sur les épaules de l'utilisateur et accrochée en partie haute du dispositif (20).

La culotte baudrier conforme à l'invention peut être utilisée pour toute application à un déplacement sur corde, par exemple pour l'alpinisme et la spéléologie, mais aussi pour les travaux publics par exemple.

Elle présente l'avantage d'être réglable à volonté en fonction de l'utilisateur et d'être bloquée par une manoeuvre simple, par traction simultanée sur l'ensemble des sangles de maintien. Elle offre en outre une sécurité optimale.

## Revendications

1. Culotte-baudrier utilisable en particulier complémentairement à un dispositif individuel de déplacement sur une corde, du type comportant essentiellement une culotte enserrant les muscles fessiers et au moins partiellement la taille de l'utilisateur, caractérisée en ce qu'elle comporte :
- une culotte (2) proprement dite affectant sensiblement la forme d'un trapèze isocèle dont la grande base (3) enserre partiellement la taille de l'utilisateur, et dont la petite base (13) viendra s'appliquer contre le bas des muscles fessiers,
- au moins une sangle abdominale (6) fixée à l'un des sommets (4) de la grande base,
- deux sangles d'entre-jambe respectivement gauche (14) et droite (15) fixées à chacun des sommets de la petite base (13),
- des moyens (8,9) de blocage et de réglage des sangles abdominales et d'entre-jambe disposés aux sommets de la grande base de la culotte, consistant en deux anneaux fixés à l'extrémité d'une patte d'attache (10), lesdits moyens de blocage et de réglage des sangles étant communs respectivement à la sangle abdominale droite et la sangle d'entre-jambe gauche d'une part, et à la sangle abdominale gauche et la sangle d'entre-jambe droite d'autre part.

2. Culotte-baudrier selon la revendication 1, caractérisée en ce qu'elle comporte une sangle abdominale gauche (6) et une sangle abdominale droite (7).

3. Culotte-baudrier selon l'une quelconque des revendications 1 et 2, caractérisée en ce qu'elle comporte un anneau de renvoi central (12) pour les sangles abdominales, porté par l'extrémité d'une sangle de sécurité (11) fixée à la petite base (13) du trapèze formant la culotte et disposée dans l'entre-jambe de l'utilisateur.

4. Culotte-baudrier selon l'une quelconque des revendications 1 à 3, caractérisée en ce que chacune des sangles se prolonge sur toute la longueur du côté du trapèze auquel elle est attachée.

5. Culotte-baudrier selon l'une quelconque des revendications 1 à 4, caractérisée en ce que les extrémités libres des sangles sont repliées pour former bourrelet de sécurité.
